# EUROPÄISCHE PATENTSCHRIFT

(11) **EP 0 776 421 B1**
(45) Veröffentlichungstag und Bekanntmachung des Hinweises auf die Patenterteilung: **31.05.2000**
(21) Anmeldenummer: 96901228.5
(22) Anmeldetag: 02.02.1996
(51) Int. Cl.: F02M 55/02, F02M 63/02, F02M 63/00

(54) **KRAFTSTOFFEINSPRITZEINRICHTUNG FÜR BRENNKRAFTMASCHINEN**
FUEL INJECTION DEVICE FOR INTERNAL COMBUSTION ENGINES
DISPOSITIF D'INJECTION DE CARBURANT POUR MOTEURS A COMBUSTION INTERNE

(30) Priorität: 21.02.1995 DE 29502829 U
(43) Veröffentlichungstag der Anmeldung: 04.06.1997
(73) Patentinhaber: ROBERT BOSCH GMBH, 70442 Stuttgart (DE)
(72) Erfinder: EGLER, Walter, D-70499 Stuttgart (DE); BÖHLAND, Peter, D-71711 Steinheim (DE)
(86) Internationale Anmeldenummer: DE9600161
(87) Internationale Veröffentlichungsnummer: WO9626362

(56) Entgegenhaltungen:
- EP-A- 0 531 533
- DE-A- 4 414 242
- GB-A- 2 045 863

## Beschreibung

### Stand der Technik

Die Erfindung geht von einer Kraftstoffeinspritzeinrichtung für Brennkraftmaschinen nach der Gattung des Patentanspruchs 1 aus. Bei einer derartigen aus einer früheren deutschen Patentanmeldung mit dem Aktenzeichen P 44 142 42.0 oder der EP-A-0 531 533 bekannten Kraftstoffeinspritzeinrichtung fördert eine Kraftstoffhochdruckpumpe Kraftstoff aus einem Niederdruckraum in einen Hochdrucksammelraum, der über Hochdruckleitungen mit den einzelnen in den Brennraum der zu versorgenden Brennkraftmaschine ragenden Einspritzventilen verbunden ist, wobei dieses gemeinsame Druckspeichersystem (Common Rail) durch eine Drucksteuereinrichtung an der Hochdruckpumpe auf einen bestimmten Druck einstellbar ist, so daß an den Einspritzventilen drehzahlunabhängig der Einspritzdruck über das gesamte Betriebskennfeld der zu versorgenden Brennkraftmaschine festgelegt werden kann. Zur Steuerung der Einspritzzeiten und der Einspritzmengen am Einspritzventil ist an diesen jeweils ein elektrisch gesteuertes Steuerventil in die Hochdruckleitungen eingesetzt, das mit seinem Öffnen und Schließen die Kraftstoffhochdruckeinspritzung am Einspritzventil steuert.

Desweiteren weist die bekannte Kraftstoffeinspritzeinrichtung Durchflußbegrenzungsventile in den Hochdruckleitungen auf, die diese im Falle eines Lecks verschließen sollen, um so einen unkontrollierten Kraftstoffaustritt und die damit verbundenen Gefahren sicher zu vermeiden. Zu diesem Zweck weist das Durchflußbegrenzungsventil ein bewegliches Ventilglied auf, das ab einem bestimmten Druckabfall in der Hochdruckleitung stromabwärts des Durchflußbegrenzungsventils vom anströmenden Kraftstoff entgegen der Kraft einer Rückstellfeder dichtend auf einen Ventilsitz gepreßt wird und so die Hochdruckleitung verschließt.
Dabei weist das bekannte Durchflußbegrenzungsventil jedoch den Nachteil auf, daß es nur auf relativ große Leckagemengen anspricht, so daß kleinere Leckmengen unbemerkt austreten können.

### Vorteile der Erfindung

Die erfindungsgemäße Kraftstoffeinspritzeinrichtung mit den kennzeichnenden Merkmalen des Patentanspruchs 1 hat demgegenüber den Vorteil, daß auch geringe Leckmengen in den Hochdruckleitungen erfaßt werden und ein Verschließen dieser Leitungen durch das jeweilige Durchflußbegrenzungsventil zur Folge haben. Durch dieses Erkennen von Schäden auch bei sehr kleinen Durchflußraten können so z.B. auch nicht vollständig schließende Einspritzventile festgestellt und vom Motorbetrieb abgeschaltet werden, so daß schwere Folgeschäden am Motor vermieden werden können.
Dabei erfolgt das Ansprechen des Durchflußbegrenzungsventils auch bei kleinen Leckagemengen in vorteilhafter Weise durch die erfindungsgemäße Abstimmung des Drosselquerschnitts des Ventilgliedes des Durchflußbegrenzungsventils und der Kraft der Rückstellfeder in Abhängigkeit von der Flußrate am Einspritzventil, die so erfolgt, daß Drosselquerschnitt und Federkraft so niedrig angesetzt werden, daß das Ventilglied auch bei intakter Hochdruckleitung während einer Einspritzung am Einspritzventil in Richtung Ventilsitz verschoben wird.
Dabei ist dieser durch den Druckabfall in der Hochdruckleitung zwischen Durchflußbegrenzungsventil und Einspritzventil verursachte Ventilgliedhub jedoch kleiner als dessen Maximalhubweg bis zur Anlage an den Ventilsitz in der Schließstellung des Durchflußbegrenzungsventils.
Bei intakter Hochdruckleitung und Einspritzventil kehrt das Ventilglied infolge des gleichen Druckaufbaus in der Hochdruckleitung vor und hinter dem Durchflußbegrenzungsventil bei geschlossenem Einspritzventil wieder in seine Ausgangslage zurück. Im Schadensfall dagegen erreicht das Ventilglied infolge der Druckdifferenz seine ursprüngliche Ausgangslage nicht wieder, so daß die anschließende Hubbewegung in Richtung Ventilsitz von einem erhöhten Ausgangsniveau erfolgt, bis das Durchflußbegrenzungsventil schließt.
Auf diese Weise wird dem Durchflußbegrenzungsventil in vorteilhafter Weise ein integrierender Charakter verliehen, der ein Erkennen auch von kleinen Leckmengen und ein Verschließen der entsprechenden Leitung ermöglicht. Bei großen Leckmengen sinkt der Druck in der Leitung zwischen Durchflußbegrenzungsventil und Einspritzventil so stark ab, daß der anströmende Kraftstoff das Ventilglied sofort bis auf den Ventilsitz verschiebt, so daß das Durchflußbegrenzungsventil in diesem Fall umgehend schließt.
Das Ventilglied des Durchflußbegrenzungsventils ist dabei in konstruktiv einfacher Weise als topfförmiger Kolben ausgebildet, wobei die Drosselstelle z.B. durch die Durchtrittsöffnung in dessen geschlossener Stirnfläche gebildet ist.
Alternativ dazu ist es möglich, die Drosselstelle in einem in das Ventilglied eingesetzten Drosseleinsatz vorzusehen, der sich einfach austauschen läßt, was die Anpassung an die jeweiligen Erfordernisse der einzelnen Einspritzsysteme erleichtert.
Für ein sicheres Ventilschließen sind die Dichtfläche und der Ventilsitz konisch ausgebildet, wobei die jeweiligen Winkel so ausgelegt sind, daß die dichtflächenseitigen Austrittsöffnungen der Durchtrittsöffnungen in der geschlossenen Stirnfläche in Strömungsrichtung zum Einspritzventil hin betrachtet vor der wirksamen Dichtkante liegen.
Besonders vorteilhaft ist die Anordnung der Durchflußbegrenzungsventile in den Hochdruckleitungen einer mit einem Hochdrucksammelraum (Common Rail) versehenen Kraftstoffeinspritzeinrichtung, da dort eine undichte Leitung zwischen Hochdrucksammelraum und Einspritzventil zum Ausfall des gesamten Einspritzsystems führen würde, so aber noch ein Notbetrieb an den verbleibenden Einspritzventilen möglich ist.
Weitere Vorteile und vorteilhafte Ausgestaltungen des Gegenstandes der Erfindung sind der Beschreibung, der Zeichnung und den Patentansprüchen entnehmbar.

### Zeichnung

Zwei Ausführungsbeispiele der erfindungsgemäßen Kraftstoffeinspritzeinrichtung für Brennkraftmaschinen sind in der Zeichnung dargestellt und werden im folgenden näher erläutert.
Es zeigen die Figur 1 eine schematische Darstellung des Aufbaus der Kraftstoffeinspritzeinrichtung mit den eingesetzten Durchflußbegrenzungsventilen, die Figur 2 einen Schnitt durch ein erstes Ausführungsbeispiel eines Durchflußbegrenzungsventils mit Drosseleinsatz, die Figur 3 einen Schnitt durch ein zweites Ausführungsbeispiel eines Durchflußbegrenzungsventils mit Drosselbohrungen in der Stirnwand des Ventilgliedes und die Figur 4 ein Diagramm, in dem der Verlauf der Ventilgliedhubbewegung ohne und mit geringen Leckmengen in der Hochdruckleitung über die Zeit von zwei Einspritzungen am Einspritzventil dargestellt ist.

### Beschreibung der Ausführungsbeispiele

Bei der in der Figur 1 dargestellten Kraftstoffeinspritzeinrichtung für Brennkraftmaschinen fördert eine Kraftstoffhochdruckpumpe 1, die z.B. als Kolbenpumpe ausgeführt sein kann, Kraftstoff über eine ein Filter 3 aufweisende Saugleitung 5 aus einem als Kraftstoffvorratsbehälter ausgebildeten Niederdruckraum 7 über eine Förderleitung 9 mit hohem Druck in zwei parallel zueinander angeordnete Hochdrucksammelräume 11. Die Steuerung des Drucks in der Förderleitung 9 und in den Hochdrucksammelräumen 11 erfolgt dabei in bekannter Weise mittels eines nicht dargestellten Druckventils in einer ebenfalls nicht dargestellten, von den Hochdrucksammelräumen 11 bzw. der Förderleitung 9 abführenden Rücklaufleitung und der Regelung der Fördermenge der Kraftstoffhochdruckpumpe 1 mittels eines elektronischen Steuergerätes 19 in Abhängigkeit von Betriebsparametern der zu versorgenden Brennkraftmaschine.
Von den Hochdrucksammelräumen 11 führen weiterhin Hochdruckleitungen 21 zu den einzelnen in den Brennraum der zu versorgenden Brennkraftmaschine ragenden Einspritzventilen 23 ab, wobei zur Steuerung des Einspritzvorganges jeweils ein elektrisches, vom elektrischen Steuergerät 19 angesteuertes Steuerventil 25 an jedem Einspritzventil 23 in die jeweilige Hochdruckleitung 21 eingesetzt ist, über das eine Verbindung des Einspritzventils 23 mit einer zum Niederdruckraum 7 abführenden Entlastungsleitung 29 aufsteuerbar ist.
Um im Falle eines Bruches einer Hochdruckleitung 21 oder der Förderleitung 9 an den Hochdrucksammelräumen 11 ein unkontrolliertes Abströmen von Kraftstoff an diesem Leck zu vermeiden sind zudem Durchflußbegrenzungsventile 27 in diesen Leitungen 9, 21 vorgesehen, die dabei vorzugsweise nah bzw. direkt an den Hochdrucksammelräumen 11 angeordnet sind.
Die Verwendung dieser Durchflußbegrenzungsventile 27 ist alternativ auch an allen anders aufgebauten Kraftstoffeinspritzeinrichtungen möglich, z.B. an Kraftstoffeinspritzeinrichtungen mit Reihenpumpen und ohne Hochdrucksammelräumen.
Das in der Figur 2 in Schließstellung näher dargestellte Durchflußbegrenzungsventil 27 weist einen Ventilkörper 31 auf, in dem eine als Stufenbohrung ausgebildete Durchgangsbohrung 33 vorgesehen ist, in der ein topfförmiges Ventilglied 35 axial verschiebbar geführt ist. Das Ventilglied 35 weist dabei eine konische Übergangsfläche zwischen seiner zylinderförmigen Umfangsfläche und seiner geschlossenen Stirnwand auf, mit der es eine Ventildichtfläche 37 bildet, die mit einem an einem konischen Querschnittsübergang der Durchgangsbohrung 33 gebildeten Ventilsitz 39 zusammenwirkt.
In der Ventildichtfläche 37 sind an dessen dem Ventilsitz 39 abgewandten Ende Durchtrittsöffnungen 41, vorzugsweise Bohrungen angeordnet, über die bei vom Ventilsitz 39 abgehobenem Ventilglied 35 Kraftstoff aus dem Inneren des Ventilgliedes 35 zum Ventilsitz 39 und von dort weiter in einen daran anschließenden, eine das Ventilglied 35 in Öffnungsrichtung des Durchflußbegrenzungsventils 27 beaufschlagende Rückstellfeder 43 aufnehmenden Bohrungsteil, der auf der dem Ventilglied 35 abgewandten Teil des Ventilsitzes 39 an diesen angrenzt, strömen kann. Dabei sind die Winkel der Ventildichtfläche 37 und des Ventilsitzes 39 so ausgelegt, daß die dichtflächenseitigen Austrittsöffnungen der Durchtrittsöffnungen 41 in Strömungsrichtung zum Einspritzventil hin betrachtet vor der zwischen Ventilsitz 39 und Ventildichtfläche 37 gebildeten Dichtkante liegen.
Das Ventilglied 35 ist so in die Durchgangsbohrung 33 eingesetzt, daß sein offenes Ende entgegen der Kraftstoff strömungsrichtung zu einem Anschluß des Ventilkörpers 31 an die Förderleitung 9 bzw. dem Hochdrucksammelraum 11 und sein geschlossenes, die Ventildichtfläche 37 tragendes Ende in Strömungsrichtung zu einem Anschlußstutzen 45 weist, an den der Hochdrucksammelraum 11 (beim Einsetzen in die Förderleitung 9) oder die Hochdruckleitung 21 zum Einspritzventil 23 angeschlossen ist.
In seinem kraftstoffdurchströmten Inneren weist das Ventilglied 35 zudem einen den Durchtrittsöffnungen 41 vorgeschalteten Drosseleinsatz 47 mit einer Drosselstelle 49 auf, die vorzugsweise durch eine Drosselbohrung gebildet ist.
Für eine Hubbegrenzung des Ventilgliedes 35 in Öffnungsrichtung ist ein Anschlagstück 51 mit einer Durchgangsöffnung in die Durchgangsbohrung 33 des Ventilkörpers 31 eingesetzt, vorzugsweise eingeschraubt, dessen dem Ventilglied 35 zugewandte Stirnfläche 53 einen Anschlag bildet, der mit der offenen Stirnseite des Ventilgliedes 35 zusammenwirkt. Dabei ist es über die Einschraubtiefe möglich, die Öffnungshubbewegung des Ventilgliedes 35 und somit den Öffnungsquerschnitt am Ventilsitz 39 einzustellen.
Das in der Figur 3 in Offenstellung dargestellte zweite Ausführungsbeispiel des Durchflußbegrenzungsventils 27 unterscheidet sich vom in der Figur 2 dargestellten ersten Ausführungsbeispiel lediglich in der Anordnung der Drosselstelle, die dabei durch Drosselbohrungen 55 in der, die Ventildichtfläche 37 bildenden geschlossenen Stirnseite des Ventilgliedes 35 gebildet sind. Diese Drosselbohrungen 55 treten dabei an die Stelle der in der Figur 2 dargestellten Durchtrittsöffnungen 41.

Die im folgenden auch anhand des Diagramms der Figur 4 näher beschriebene Funktion der Durchflußbegrenzungsventile 27 läßt sich dabei nur durch die erfindungsgemäße Abstimmung der Drosselquerschnitte am Ventilglied 35 und der Federkraft der Rückstellfeder 43 in Abhängigkeit von der Flußrate am Einspritzventil 23 und der Flußrate am Durchflußbegrenzungsventil 27 erreichen.
Dabei erfolgt die Abstimmung von Drosselquerschnitt und Rückstellkraft in der Weise, daß der Druckabfall in der Hochdruckleitung 21 während der Kraftstoffeinspritzung am Einspritzventil 23 bereits ausreicht, eine Hubbewegung des Ventilgliedes 35 in Richtung Ventilsitz 39 zu bewirken. Dabei sind der Durchmesser und der Maximalhub des Ventilgliedes 35 so ausgelegt, daß diese Schließhubbewegung des Ventilgliedes 35 bei schadloser Hochdruckleitung 21 auch bei maximaler Einspritzrate und somit maximaler Durchflußrate nicht bis an den Ventilsitz 39 erfolgt, so daß das Durchflußbegrenzungsventil 27 nicht schließt (Figur 3). Nach Beendigung der Kraftstoffeinspritzung am Einspritzventil 23 baut sich über den noch verbliebenen Öffnungsquerschnitt am Durchflußbegrenzungsventil 27 während der Einspritzpausen der Druck in der Hochdruckleitung zwischen Durchflußbegrenzungsventil 27 und Einspritzventil 23 wieder auf den Hochdruckleitungsdruck zwischen Hochdrucksammelraum 11 und Durchflußbegrenzungsventil 27 auf, wobei die nun auf das Ventilglied 35 wirkende Kraft dieses in seine Öffnungsausgangslage zurückbewegt.
Dazu wird die durch die Auslegung des Drosselquerschnitts am Ventilglied 35 des Durchflußbegrenzungsventils 27, die Kraft der Rückstellfeder 43 und den Ventilquerschnitt einstellbare Flußrate des Kraftstoffstroms am Durchflußbegrenzungsventil 27 so eingestellt, daß bei höchstzulässiger Drehzahl und Einspritzmenge während der Einspritzpause mehr als die maximal zulässige Einspritzmenge durchfließt.
Dieser Vorgang wiederholt sich von Einspritzung zu Einspritzung, wobei das Ventilglied 35 bei schadloser Hochdruckleitung 21 den Ventilsitz 39 nie erreicht und das Durchflußbegrenzungsventil 27 somit nicht verschließt. Dieser Ventilgliedhub in Öffnungs- und Schließrichtung ist im Diagramm der Figur 4 dargestellt, wobei die durchgezogene Linie einem schadlosen Betrieb entspricht.

Im Schadensfall (geringe Leckmenge) kann sich der Druck in der Hochdruckleitung 21 zum Einspritzventil 23 nicht mehr vollständig in den Einspritzpausen aufbauen, so daß eine Druckdifferenz vor und hinter dem Durchflußbegrenzungsventil 27 verbleibt, die bewirkt, daß die sich an eine Einspritzphase anschließende Rückstellbewegung des Ventilgliedes 35 während der Einspritzpause kleiner als im schadlosen Betrieb ist. Dabei erfolgt diese Rückstellbewegung wie im Diagramm der Figur 4 anhand der gestrichelten Linie dargestellt nunmehr lediglich bis auf ein höheres Ausgangsniveau der Offenstellung.
Während des folgenden Einspritzvorganges wird das Ventilglied 35 wie beschrieben erneut um den gleichen Hubweg in Richtung Ventilsitz 39 verschoben und erreicht nunmehr infolge des erhöhten Ausgangsniveaus bei dieser (oder einer späteren) Einspritzung den Ventilsitz 39, so daß das Durchflußbegrenzungsventil 27 verschlossen wird. Da nun während der folgenden Spritzpause kein Druckausgleich in der Hochdruckleitung 21 vor und hinter dem Durchflußbegrenzungsventil 27 erfolgt (Federkraft ist kleiner als Kraft aus Leitungsstanddruck), bleibt das Durchflußbegrenzungsventil 27 sicher verschlossen und verhindert so einen ungewollten Austritt von Kraftstoff an der schadhaften Hochdruckleitung.
Dabei kann das vollständige Verschließen des Durchflußbegrenzungsventils 27 wie in der Figur 4 dargestellt bereits nach zwei Einspritzphasen und Ventilgliedhüben erfolgen. Es ist aber insbesondere bei sehr kleinen Leckmengen auch möglich, daß das vollständige Verschließen des Durchflußbegrenzungsventiles 27 erst nach mehreren Einspritzungen erfolgt, wobei sich das Ventilglied 35 integral an ein derartiges Ausgangsniveau heranbewegt, das während der Hubbewegung bei Einspritzung zu einem Erreichen des Ventilsitzes 39 ausreicht. Dabei läßt sich die Geschwindigkeit des Schließzeitpunktes bzw. die Sensibilität des Erfassens kleiner Leckmengen durch die Feder- und Drosselabstimmung in Abhängigkeit vorgegebener Leckmengen genau einstellen.

Bei großen Leckmengen und großen Druckdifferenzen vor und hinter dem Durchflußbegrenzungsventil 27 wird die Durchflußmenge an diesem derart groß, daß ein über den Drosselquerschnitt einstellbarer Maximalwert des Drosselwiderstandes überschritten wird. Dadurch strömt nahezu kein Kraftstoff mehr durch das Ventilglied 35 sondern der anströmende Kraftstoff verschiebt das Ventilglied 35 sofort entgegen der Kraft der Rückstellfeder 43 bis zur Anlage an den Ventilsitz 39 und hält dieses dort fest, so daß das Durchflußbegrenzungsventil in einem Schadensfall mit großen Leckmengen rasch und sicher schließt
Die Rückstellfeder 43 ist dabei so dimensioniert, daß sie bei maximal zulässiger Durchflußmenge am Ventilglied 35 im schadensfreien Betrieb dieses zusammen mit dem Standdruck in der Hochdruckleitung 21 bzw. dem Hochdrucksammelraum 11 auch nach Durchlaufen der Hubbewegung in Richtung Ventilsitz 39 während der Einspritzung sicher vom Ventilsitz 39 abgehoben hält. Entfällt jedoch dieser als zusätzlicher Gegendruck in Öffnungsrichtung wirkende Standdruck in der Hochdruckleitung 21, z.B. durch deren Bruch und ein unkontrolliertes Abströmen von Kraftstoff aus dieser Leitung, reicht die Kraft der Rückstellfeder 43 allein nicht mehr aus das Ventilglied 35 entgegen der Kraft des gegen die Drosselstelle anströmenden Kraftstoffes vom Sitz 39 abgehoben zu halten und das Durchflußbegrenzungsventil 27 schließt.

Es ist somit mit der erfindungsgemäßen Auslegung und Funktion des Durchflußbegrenzungsventils 27 möglich, einen ungewollten Kraftstoffaustritt an Kraftstoffeinspritzeinrichtungen sowohl bereits bei sehr kleinen Leckmengen als auch bei hohen Leckraten an der Hochdruckleitung 21 zu erfassen und durch ein Verschließen des Durchflußbegrenzungsventils 27 sicher zu vermeiden.

## Patentansprüche

1. Kraftstoffeinspritzeinrichtung für Brennkraftmaschinen mit einer Kraftstoffhochdruckpumpe (1), die Kraftstoff aus einem Niederdruckraum (7) über Hochdruckleitungen (9,21) zu wenigstens einem in den Brennraum der zu versorgenden Brennkraftmaschine ragenden Einspritzventil (23) fördert und mit einem eine maximale Kraftstoffdurchflußmenge begrenzenden Durchflußbegrenzungsventil (27) in wenigstens einer Hochdruckleitung (9,21), das ein axial verschiebbares Ventilglied (35) aufweist, das in seiner Schließlage vom in Richtung Einspritzventil (23) strömenden Kraftstoff bei Überschreiten einer maximalen Kraftstoffdurchflußmenge entgegen der Kraft einer Rückstellfeder (43) an einen Ventilsitz (39) bringbar ist, wobei der Kraftstoffdurchtritt durch das von seinem Sitz (39) abgehobene Ventilglied (35) an wenigstens einer Drosselstelle (49,55) am Ventilglied (35) einstellbar ist, wobei der Drosselquerschnitt des Ventilgliedes (35) und die Federsteifigkeit der Rückstellfeder (43) in Abhängigkeit der Flußrate am Einspritzventil (23) derart abgestimmt sind, daß bereits während des Einspritzvorganges am Einspritzventil (23) eine Verstellbewegung des Ventilgliedes (35) des Durchflußbegrenzungsventils (27) in Schließrichtung erfolgt, die kleiner als dessen Maximalhub ist, daß das Ventilglied (35) des Durchflußbegrenzungsventils (27) im schadensfreien Betrieb während der Einspritzpausen in seine Ausgangslage zurückkehrt und daß das Ventilglied (35) des Durchflußbegrenzungsventils (27) bei undichter Hochdruckleitung (21) zwischen Durchflußbegrenzungsventil (27) und Einspritzventil (23) nicht in seine ursprüngliche Ausgangslage zurückverschoben wird, dadurch gekennzeichnet, daß das Ventilglied (35) beim Abströmen geringer Leckmengen aus der Hochdruckleitung (21) zwischen dem Durchflußbegrenzungsventil (27) und dem Einspritzventil (23) in eine geänderte Ausgangslage zurückkehrt, die von der Ausgangslage im schadensfreien Betrieb in Schließrichtung verschoben ist, so daß die anschließende Hubbewegung des Ventilgliedes (35) in Schließrichtung zum Ventilsitz (39) hin von einem erhöhten Ausgangsniveau erfolgt, wobei sich dieses stufenweise Verschieben des Ausgangsniveaus des verschiebbaren Ventilgliedes (35) bis zu dessen vollständigem Verschließen des Durchflußbegrenzungsventils (27) wiederholt.

2. Kraftstoffeinspritzeinrichtung nach Anspruch 1, dadurch gekennzeichnet, daß die durch die Auslegung des Drosselquerschnitts am Ventilglied (35) des Durchflußbegrenzungsventils (27), der Kraft der Rückstellfeder (43) und den Ventilquerschnitt einstellbare Flußrate des Kraftstoffstromes am Durchflußbegrenzungsventil (27) so hoch ist, daß bei höchstzulässiger Drehzahl der Brennkraftmaschine und Einspritzmenge während der Einspritzpause mehr als die zulässige Einspritzmenge durchfließt.

3. Kraftstoffeinspritzeinrichtung nach Anspruch 1, dadurch gekennzeichnet, daß das Ventilglied (35) des Durchflußbegrenzungsventils (27) topfförmig ausgebildet ist, dessen offene Seite mit einem mit der Hochdruckpumpe (1) verbundenen Teil der Hochdruckleitung (21) verbunden ist und dessen geschlossene Stirnseite eine mit dem Ventilsitz (39) zusammenwirkende Ventildichtfläche (37) bildet, wobei in der geschlossenen Stirnfläche wenigstens eine Durchtrittsöffnung (41) vorgesehen ist, deren Austrittsöffnung an der Ventildichtfläche (37) in Einspritzströmungsrichtung betrachtet vor dem Ventilsitz (39) angeordnet ist.

4. Kraftstoffeinspritzeinrichtung nach Anspruch 3, dadurch gekennzeichnet, daß die Durchtrittsöffnung in der geschlossenen Stirnseite (37) des Ventilgliedes (35) des Durchflußbegrenzungsventils (27) als Drosselbohrung (55) ausgebildet ist.

5. Kraftstoffeinspritzeinrichtung nach Anspruch 3, dadurch gekennzeichnet, daß das Ventilglied (35) des Durchflußbegrenzungsventils (27) einen Drosseleinsatz (47) mit Drosselstelle (49) aufweist.

6. Kraftstoffeinspritzeinrichtung nach Anspruch 3, dadurch gekennzeichnet, daß die Ventildichtfläche (37) des Ventilgliedes (35) und der Ventilsitz (39) des Durchflußbegrenzungsventils (27) konisch ausgebildet sind.

7. Kraftstoffeinspritzeinrichtung nach Anspruch 3, dadurch gekennzeichnet, daß die Rückstellfeder (43) des Durchflußbegrenzungsventils (27) zwischen einem vorzugsweise planen Teil der Ventildichtfläche (37) am Ventilglied (35) und einem Bohrungsabsatz einer Durchgangsbohrung (33) eingespannt ist.

8. Kraftstoffeinspritzeinrichtung nach Anspruch 1, dadurch gekennzeichnet, daß in die Hochdruckleitungen (9,21) zwischen der Kraftstoffhochdruckpumpe (1) und den Einspritzventilen (23) ein gemeinsamer Hochdrucksammelraum (11) eingesetzt ist, in den die Kraftstoffhochdruckpumpe (1) fördert und von dem die einzelnen Hochdruckleitungen (21) zu den Einspritzventilen (23) abführen.

## Claims

1. Fuel injection device for internal combustion engines with a high-pressure fuel pump (1) which pumps fuel out of a low-pressure space (7), via high-pressure lines (9, 21), to at least one injection valve (23) projecting into the combustion chamber of the internal combustion engine to be supplied, and with a flow-limiting valve (27) in at least one high-pressure line (9, 21), the said flow-limiting valve limiting a maximum fuel flow rate and having an axially displaceable valve member (35) which, in its closed position, can be moved against a valve seat (39) against the force of a return spring (43) by the fuel flowing in the direction of the injection valve (23) when a maximum fuel flow rate is exceeded, the fuel flow through the valve member (35) when the latter is raised from its seat (39) being adjustable at at least one restriction (49, 55) on the valve member (35), the restrictor cross section of the valve member (35) and the stiffness of the return spring (43) being matched in such a way, as a function of the flow rate at the injection valve (23), that a displacement of the valve member (35) of the flow-limiting valve (27) in the closing direction takes place even during the injection process at the injection valve (23), this displacement being smaller than its maximum stroke, that, during operation without defects, the valve member (35) of the flow-limiting valve (27) returns to its starting position during the intervals between injections, and that, when the high-pressure line (21) between the flow-limiting valve (27) and the injection valve (23) is not leaktight, the valve member (35) of the flow-limiting valve (27) is not pushed back into its original starting position, characterized in that, when small quantities are leaking out of the high-pressure line (21) between the flow-limiting valve (27) and the injection valve (23), the valve member (35) returns to a different starting position, which is displaced in the closing direction relative to the starting position during operation without defects, with the result that the subsequent stroke of the valve member (35) towards the valve seat (39) in the closing direction starts from a higher level, this gradual displacement of the starting level of the displaceable valve member (35) being repeated until the flow-limiting valve (27) is completely closed.

2. Fuel injection device according to Claim 1, characterized in that the fuel flow rate at the flow-limiting valve (27), which rate can be set by means of the configuration of the restrictor cross section at the valve member (35) of the flow-limiting valve (27), the force of the return spring (43) and the valve cross section, is so high that, at the maximum permissible speed of the internal combustion engine and injection quantity, more than the permissible injection quantity flows through during the interval between injections.

3. Fuel injection device according to Claim 1, characterized in that the valve member (35) of the flow-limiting valve (27) is in the form of a cup, the open end of which is connected to a part of the high-pressure line (21) which is connected to the high-pressure pump (1) and the closed end of which forms a valve sealing surface (37) that interacts with the valve seat (39), the closed end surface being provided with at least one through-flow opening (41), the outlet opening of which at the valve sealing surface (37) being arranged ahead of the valve seat (39) as seen in the direction of injection flow.

4. Fuel injection device according to Claim 3, characterized in that the through-flow opening in the closed end (37) of the valve member (35) of the flow-limiting valve (27) is designed as a restriction hole (55).

5. Fuel injection device according to Claim 3, characterized in that the valve member (35) of the flow-limiting valve (27) has a restrictor insert (47) with a restriction (49).

6. Fuel injection device according to Claim 3, characterized in that the valve sealing surface (37) of the valve member (35) and the valve seat (39) of the flow-limiting valve (27) are of conical design.

7. Fuel injection device according to Claim 3, characterized in that the return spring (43) of the flow-limiting valve (27) is clamped between a preferably flat part of the valve sealing surface (37) on the valve member (35) and a shoulder of a through hole (33).

8. Fuel injection device according to Claim 1, characterized in that a common high-pressure collecting space (11) is inserted into the high-pressure lines (9, 21) between the high-pressure fuel pump (1) and the injection valves (23), the high-pressure fuel pump (1) delivering fuel into this space and the individual high-pressure lines (21) leading off from it to the injection valves (23).

## Revendications

1. Installation d'injection de carburant pour des moteurs à combustion interne comportant une pompe à haute pression de carburant (1) qui prend du carburant d'une chambre basse pression (7) pour le transférer par des conduites à haute pression (9, 21) à au moins un injecteur (23) débouchant dans la chambre de combustion du moteur à combustion interne alimenté, et au moins une soupape de limitation de débit (27) qui limite le débit maximum de carburant équipant au moins une conduite à haute pression (9, 21), cette soupape ayant un organe d'obturation (35) coulissant axialement et qui, en position de fermeture, est conduit par le carburant arrivant en direction de l'injecteur (23) et dépassant un débit maximum, contre la force d'un ressort de rappel (43), pour venir contre un siège de soupape (39), le passage de carburant à travers l'organe d'obturation (35) soulevé de son siège (39) se règlant sur au moins un point d'étranglement (49, 55) de l'organe d'obturation (35),
la section d'étranglement de l'organe d'obturation (35) et la rigidité du ressort de rappel (43) étant définies en fonction du débit de l'injecteur (23) pour que, déjà pendant l'opération d'injection, au niveau de l'injecteur (23), il y ait un mouvement de déplacement de l'organe d'obturation (35) de la soupape de limitation de débit (27) dans le sens de la fermeture, mouvement qui est inférieur à la course maximale de retour de l'organe d'obturation (35) de la soupape de limitation de débit (27) en fonctionnement sans incident pendant les pauses d'injection, vers sa position de repos et,
l'organe d'obturation (35) de la soupape de limitation de débit (27), pour une conduite à haute pression (21), non étanche, étant repoussé entre la soupape de limitation de débit (27) et l'injecteur (23) non dans sa position de sortie d'origine,
caractérisée en ce que
l'organe d'obturation (35) revient, sous l'effet de l'écoulement de faibles quantités de fuite de la conduite à haute pression (21) entre la soupape de limitation de débit (27) et l'injecteur (23), dans une position de repos modifiée qui est décalée dans le sens de la fermeture par rapport à la position de sortie en cas de fonctionnement sans incident,
pour que le mouvement consécutif de la course de l'organe d'obturation (35) se fasse dans le sens de la fermeture du siège de soupape (39) selon un niveau de sortie relevé,
ce décalage par échelons du niveau de sortie de l'organe d'obturation coulissant (37) se répétant jusqu'à la fermeture complète de la soupape de limitation de débit (27).

2. Installation d'injection de carburant selon la revendication 1,
caractérisée en ce que
le débit de carburant au niveau de la soupape de limitation de débit (27), qui se règle par la conception de la section d'écoulement au niveau de l'organe d'obturation (35) de la soupape de limitation de débit (27), la force du ressort de rappel (43) et la section de soupape réglant le débit du flux de carburant à travers la soupape de limitation de débit (27), est tellement élevé que, pour le régime du moteur le plus élevé possible et pour la quantité d'injection la plus élevée, pendant la pause d'injection, il y a passage de carburant plus élevé que la quantité autorisée pour l'injection.

3. Installation d'injection de carburant selon la revendication 1,
caractérisée en ce que
l'organe d'obturation (35) de la soupape de limitation de débit (27) est en forme de pot dont le côté ouvert est relié à une partie de la conduite à haute pression (21) reliée à la pompe haute pression (1), et sa face frontale fermée forme une surface d'étanchéité de soupape (37) coopérant avec le siège de soupape (39), et
dans la surface frontale fermée, il est prévu au moins un orifice traversant (41) dont l'orifice de sortie est prévu au niveau de la surface d'étanchéité de soupape (37), en amont du siège de soupape (39) selon le sens de l'injection.

4. Installation d'injection de carburant selon la revendication 3,
caractérisée en ce que
l'orifice de passage dans la face frontale fermée (37) de l'organe d'obturation (35) de la soupape de limitation de débit (29), est réalisé comme un perçage d'étranglement (55).

5. Installation d'injection de carburant selon la revendication 3,
caractérisée en ce que
l'organe d'obturation (35) de la soupape de limitation de débit (27) comporte une garniture d'étranglement (47) munie d'un point d'étranglement (49).

6. Installation d'injection de carburant selon la revendication 3,
caractérisée en ce que
la surface d'étanchéité de soupape (37) de l'organe d'obturation (35) et le siège de soupape (39) de la soupape de limitation de débit (27) sont de forme conique.

7. Installation d'injection de carburant selon la revendication 3,
caractérisée en ce que
le ressort de rappel (43) de la soupape de limitation de débit (27) est fixé entre une partie de préférence plane de la soupape d'étanchéité (37) sur l'organe d'obturation (35) et une garniture de perçage d'un perçage traversant (33).

8. Installation d'injection de carburant selon la revendication 1,
caractérisée par
une chambre collectrice à haute pression (11), commune, dans les conduites à haute pression (9, 21) entre la pompe à haute pression (1) et la soupape d'injection (23), cette chambre collectrice à haute pression (11), commune, recevant la sortie de la pompe à haute pression (1) et évacuant les conduites à haute pression séparées (21) par rapport aux injecteurs (23).
